# EUROPÄISCHE PATENTSCHRIFT

(11) **EP 0 627 110 B1**
(45) Veröffentlichungstag und Bekanntmachung des Hinweises auf die Patenterteilung: **20.12.1995**
(21) Anmeldenummer: 93920641.3
(22) Anmeldetag: 05.10.1993
(51) Int. Cl.: G09G 1/28

(54) **SYNCHRONIMPULS-MISCHER OHNE STROMVERSORGUNG**
SYNCHRONISATION PULSE MIXER WITHOUT POWER SUPPLY
MELANGEUR D'IMPULSIONS DE SYNCHRONISATION SANS ALIMENTATION EN COURANT

(30) Priorität: 17.12.1992 CH 3851/92
(43) Veröffentlichungstag der Anmeldung: 07.12.1994
(73) Patentinhaber: WEY ELEKTRONIK AG, CH-8103 Unterengstringen (CH)
(72) Erfinder: WEY, Hubert, CH-8103 Unterengstringen (CH)
(74) Vertreter: Schwabe, Hans-Georg, Dipl.-Ing.
(86) Internationale Anmeldenummer: CH9300237
(87) Internationale Veröffentlichungsnummer: WO9412970

(56) Entgegenhaltungen:
- EP-A- 0 322 897
- 'PADS-PCB Installation procedure for PADS-PCB Version 2' 1. Dezember 1987 , CAD SOFTWARE INC , LITTLETON, US siehe Seite 20

## Beschreibung

Bildschirmgeräte bilden einen wichtigen Bestandteil der Peripherie von Personalcomputern. Der entscheidende Vorteil der Bildschirmgeräte ist darin zu sehen, dass sie einen echten Dialog zwischen dem Benutzer und dem Personalcomputer ermöglichen. In einer Art Frage- und Antwortwechsel (interaktiver Eingabe- und Ausgabebetrieb) kann der Sachbearbeiter mit dem Personalcomputer Informationen direkt austauschen. Ein Anwendungsbereich für Personalcomputer mit Bildschirmgeräten ist der Börsen- und Devisenhandel. Der Sachbearbeiter, welcher im Börsen- und Devisenhandel tätig ist, braucht für seine Arbeit verschiedene Informationen, wie aktuelle Aktienkurse oder Wechselkurse. Diese Informationen werden von einer zentralen Datenbank in den Personalcomputer eingespiesen. Üblicherweise befindet sich diese zentrale Datenbank nicht im gleichen Gebäude wie die Personalcomputer, sondern im Gebäude einer Firma, welche den Banken die nötigen Daten bereitstellt. Die Daten werden in diesem Fall über Telefonleitungen zu den entsprechenden Personalcomputern übermittelt.

Der Sachbearbeiter kann nun interaktiv mit Hilfe einer Tastatur und eines Bildschirmgerätes die von ihm benötigten Daten auswählen, worauf diese auf dem Bildschirm wiedergegeben werden. Er kann zum Beispiel den Begriff "US-Dollar" eingeben, worauf auf dem Bildschirm der aktuelle Wechselkurs des US-Dollars erscheint.

Es ist bei Banken üblich, dass die Personalcomputer nicht direkt am Arbeitsplatz auf dem Schreibtisch stehen, sondern entweder im Keller oder aber im Zwischenboden untergebracht sind. Dadurch wird am Arbeitsplatz weniger Platz versperrt und die Wartung bzw. Datensicherung der Personalcomputer wird erleichtert.

Der Nachteil dieser Anordnung besteht darin, dass die Daten vom Personalcomputer über längere Distanzen mit Kabeln zu den Bildschirmgeräten geleitet werden müssen. Bei Distanzen von über 1,8 Metern muss man für eine qualitativ hochstehende Datenübertragung Koaxialkabel verwenden.

Zur Darstellung von Daten auf einen Bildschirmgerät müssen die Signale, welche vom Prozessor des Personalcomputers ausgegeben werden, aufgearbeitet werden. Diese Aufgabe wird von sogenannten Graphikkarten übernommen. Am häufigsten verwendet man heute VGA-Karten (Video-Graphics-Adapter-Karten).

Das Übertragungsprinzip dieser Karten ist analog. Ihre Adapter (Ausgänge) besitzen 15polige Buchsen mit folgender Belegung:
- Kontakt 1:: Signal für Rot
- Kontakt 6:: Masse für Rot
- Kontakt 13:: Signal für Horizontal-Synchronisation
- Kontakt 14:: Signal für Vertikal-Synchronisation
- Kontakt 5:: Masse (digital)
- Kontakt 2:: Signal für Grün
- Kontakt 7:: Masse für Grün
- Kontakt 3:: Signale für Blau
- Kontakt 8:: Masse für Blau

Nimmt man die Signale direkt von diesen 15poligen Buchsen ab, benötigt man neun Leitungen. Zur Übermittlung der Videosignale zu einem Videoschalter oder einem RGB-Monitor ist es unumgänglich, die Anzahl der Leitungen zu reduzieren.

Gemäss dem heutigen Stand der Technik sind Synchronimpuls-Mischer bekannt, welche die Signale von acht Leitungen derartig umwandeln, dass zur Weiterleitung zu einem RGB-Monitor oder zu einem Videoschalter nur noch drei Koaxialkabel notwendig sind. Dies wird dadurch erreicht, dass die Horizontal-Synchronimpulse, die Vertikal-Synchronimpulse und die Signale für Grün auf ein einziges Koaxialkabel gemischt werden. Die Signale für Rot und die Masse für Rot werden direkt auf ein weiteres Koaxialkabel, die Signale für Blau und die Masse für Blau direkt auf ein drittes Koaxialkabel gegeben.

Der Nachteil der bekannten Synchronimpuls-Mischer besteht darin, dass ihre elektronische Schaltung eine separate Stromquelle benötigt. Dadurch ist der Platzbedarf dieser Synchronimpuls-Mischer sehr gross. Die elektronische Schaltung und das Netzteil sind in einem relativ grossen Gehäuse untergebracht. Für den Anschluss dieser Synchronimpuls-Mischer am Netz benötigt man ausserdem eine zusätzliche, Netz-Steckdose und einen entsprechenden Stecker.

Die europäische Patentanmeldung 0 322 897 A2 betrifft ein System, bei welchem Daten und elektrische Leistung übertragen und empfangen wird. Dieses System besteht aus miteinander verbundenen Kommunikationsvorrichtungen. Zwischen den Kommunikationsvorrichtungen werden Datensignale übertragen. Diese Datensignale werden in den Kommunikationseinrichtungen aus Daten und aus Synchronisationssignalen gebildet. Die Datensignale werden dann von einer Kommunikationsvorrichtung zur anderen übertragen. Diese andere, das Datensignal empfangende Kommunikationsvorrichtung kann dann aus dem Synchronisationssignal elektrische Leistung gewinnen.

Die Erfindung stellt sich die Aufgabe, einen Synchronimpuls-Mischer zu schaffen, welcher in der Lage ist, die Signale der neun Ausgänge einer VGA-Karte derartig umzuwandeln, dass für ihre Weiterleitung nur noch drei Koaxialkabel notwendig sind und dessen elektronische Schaltung keine zusätzliche Stromquelle benötigt.

Die Aufgabe wird erfindungsgemäss mit Hilfe der Ausbildungsmerkmale nach dem kennzeichnenden Teil des Patentanspruches 1 gelöst.

Die Erfindung besteht im wesentlichen darin, dass beim vorgeschlagenen Synchronimpuls-Mischer die elektrische Energie, welche von der elektronischen Schaltung benötigt wird, direkt vom Vertikal- und Horizontal-Synchronimpuls abgezweigt wird. Dadurch kann auf eine zusätzliche Stromquelle verzichtet und der Synchronimpuls-Mischer wesentlich kleiner gestaltet werden. Es zeigt:
- Fig. 1: Blockschema des Synchronimpuls-Mischers ohne separate Stromversorgung

Beim vorgeschlagenen Synchronimpuls-Mischer ist das erste Koaxialkabel 16 direkt mit dem VGA-Ausgang 1 für die Signale von Rot und dem VGA-Ausgang 6 für die Masse von Rot verbunden. Der VGA-Ausgang 13 für den Horizontal-Synchronimpuls, der Ausgang 14 für den Vertikal-Synchronimpuls und der Ausgang 5 für die entsprechende Masse sind an der elektronischen Schaltung 20 angeschlossen, welche den Horizontal-Synchronimpuls und den Vertikal-Synchronimpuls mischt und auf die gleiche Leitung wie das Signal für Grün, welches vom entsprechenden VGA-Ausgang 2 kommt, weitergibt. Auf die erste Leitung des zweiten Koaxialkabels 17 wird das kombinierte Signal für die Vertikal-Synchronisation, für die Horizontal-Synchronisation und für Grün gegeben. Die zweite Leitung des zweiten Koaxialkabels 17 ist direkt mit dem VGA-Ausgang 7 für die Masse von Grün verbunden. Der Ausgang 3 des Signals für Blau und der Ausgang 8 für die Masse von Blau ist direkt mit dem dritten Koaxialkabel 18 verbunden.

Zur Speisung der elektronischen Schaltung 20 wird ein Teil der Energie des Vertikal-Synchronimpulses und des Horizontal-Synchronimpulses abgezweigt, gleichgerichtet und geglättet. Der resultierende, elektrische Gleichstrom wird der elektronischen Schaltung 20 zugeführt.

Bei einer bevorzugten Ausbildungsart wird ein Teil des elektrischen Vertikal- und Horizontalsynchronimpulses direkt hinter dem entsprechenden VGA-Ausgang 13, 14 über je eine Leitung 21 abgenommen, mit je einer Diode 22 gleichgerichtet und mit einem Kondensator 23 geglättet. Der geglättete Gleichstrom aus beiden Synchronimpulsen wird über eine gemeinsame Leitung 24 der elektronischen Schaltung 20 zugeführt.

Die elektronische Schaltung 20 zum Mischen der Horizontal und Vertikal-Synchronimpulse ist vorzugsweise als integrierte Schaltung (IC) ausgebildet.

Die Elektronik zur Abzweigung, Gleichrichtung und Glättung eines Teiles der elektrischen Energie der Horizontal- und Vertikal-Synchronimpulse ist in SMD-Technik gefertigt.

Der vorgeschlagene Synchronimpuls-Mischer weist gegenüber den bisher bekannten Synchronimpuls-Mischern wesentliche Vorteile auf.Er benötigt für die elektronische Schaltung 20 zum Mischen des Horizontal- und Vertikal-Synchronimpulses keine separate Stromquelle mehr. Dadurch kann er im Vergleich zu den bisher bekannten Synchronimpuls-Mischern wesentlich kleiner gebaut werden. Dank dieser Miniaturisierung ist es nicht mehr notwendig, den Synchronimpuls-Mischer in den Personalcomputer einzubauen. Er kann extern angeschlossen werden.

Im weiteren hat der vorgeschlagene Synchronimpuls-Mischer den Vorteil, dass für seine Speisung keine zusätzlichen Steckdosen und entsprechende Stecker bereitgestellt werden müssen.

Dank der oben erwähnten Vorteile wird der vorgeschlagene Synchronimpuls-Mischer auf grosses Interesse stossen.

## Patentansprüche

1. Ausgangsschaltung für einen Videoadapter eines Personalcomputers, wobei in die Ausgangsschaltung Synchronimpulse (13, 14) eingehen, und mit einem Synchronimpuls-Mischer (20), der ein eingehendes Farbsignal (2) und die Synchronimpulse von der Ausgangsschaltung auf einer gleichen Leitung mischt, **dadurch gekennzeichnet, daß**
der Synchronimpuls-Mischer (20) mit elektrischer Energie betreibbar ist, die von den in der Ausgangsschaltung eingehenden Synchronimpulsen abgeleitet wird.

2. Ausgangsschaltung nach Anspruch 1, **dadurch gekennzeichnet**, **daß**
die Energie der Horizontal- (13) und der Vertikalsynchronimpulse (14) verwendet wird.

## Claims

1. Output circuit for a video adapter of a personal computer, in which sync pulses (13, 14) enter the output circuit, with a sync pulse mixer (20) which mixes an incoming colour signal (2) and the sync pulses from the output circuit on one and the same line, wherein
the sync pulse mixer (20) can be operated with electrical energy which is tapped from the sync pulses in the output circuit.

2. Output circuit as claimed in Claim 1, wherein the energy from the horizontal (13) and the vertical sync pulses (14) is used.

## Revendications

1. Circuit de sortie pour un adaptateur vidéo d'un ordinateur personnel dans lequel des impulsions synchrones (13, 14) entrent dans le circuit de sortie, avec un mélangeur d'impulsions synchrones (20) qui mixe un signal coloré d'entrée (2) et les impulsions synchrones du circuit de sortie sur une même ligne, caractérisé en ce que
le mélangeur d'impulsions synchrones (20) peut être utilisé avec de l'énergie électrique qui est dérivée des impulsions synchrones entrant dans le circuit d'entrée.

2. Circuit de sortie selon la revendication 1, caractérisé en ce que l'énergie des impulsions synchrones horizontales (13) et verticales (14) est utilisée.
